# EUROPÄISCHE PATENTSCHRIFT

(11) **EP 0 127 739 B1**
(45) Veröffentlichungstag und Bekanntmachung des Hinweises auf die Patenterteilung: **06.05.1987**
(21) Anmeldenummer: 84103116.4
(22) Anmeldetag: 21.03.1984
(51) Int. Cl.: E06B 3/66

(54) **Abstandshalter und Verfahren zu seiner Herstellung**
Spacing element and method of producing the same
Elément d'espacement et procédé pour la fabrication dudit élément

(30) Priorität: 06.06.1983 DE 3320417; 16.06.1983 DE 3321878
(43) Veröffentlichungstag der Anmeldung: 12.12.1984
(73) Patentinhaber: Josef Gartner & Co., D-89421 Gundelfingen (DE)
(72) Erfinder:
(74) Vertreter: Hertel, Werner, Dipl.-Phys.

## Beschreibung

Die Erfindung betrifft einen Abstandshalter für Isolierglas, Paneele oder dgl., mit einem Körper aus Kunststoff, sowie ein Verfahren zur Herstellung des Abstandshalters.

Derartige Abstandshalter werden verwendet, um die Scheiben eines Isolierglases am Rand dicht miteinander zu verbinden. Ebenfalls können sie verwendet werden, um die Außen- und Innenwandung eines Paneels gleichzeitig auf Abstand und zusammenzuhalten.

Aus dem DE-U-72 24 630 ist ein Abstandshalter für Isolierglasscheiben bekannt, der aus Metall oder Kunststoff besteht und der an seinen Außenflächen mit Riffelungen versehen ist, zwischen die bei dem Zusammenbau der Isolierverglasung das Klebe- bzw. Dichtungsmaterial, das mittels Preßluft aufgetragen wird, eindringt.

Aus der DE-A-3011 893 ist ein Abstandsprofil für Doppelfenster bekannt, das mit Abschlußdichtungen versehen ist, wobei an einem rohrförmigen, an der Außenseite mit Rillungen versehenen Element ein Abdichtungsmaterial durch Strangpressen aufgebracht ist.

Bei beiden bekannten Abstandshaltern bleibt die Wasserdampfdichtigkeit problematisch und die Herstellung ist aufwendig.

Der Erfindung liegt die Aufgabe zugrunde, einen Abstandshalter mit ausreichender Wärmeformbeständigkeit und Wasserdampfdichtigkeit kostengünstig herzustellen.

Die Lösung dieser Aufgabe wird erfindungsgemäß dadurch erreicht, daß an jeder Seitenfläche des Körpers Dichtlippen aus einem Elastomeren und ein Dicht- oder Versiegelungsmaterial in Form von Raupen beispielsweise aus einem Butyl über Koextrusion fest angebracht sind, wobei der Abstandshalter hergestellt wird, indem die Dichtlippen und die Dichtmasse mit dem Körper koextrudiert werden. Dadurch ist es möglich, in einem Arbeitsgang den Abstandshalter herzustellen, wobei die für die Abdichtung und für die Versiegelung bzw. für den Zusammenhalt der Scheiben erforderlichen Teile koextrudiert werden. Durch das Koextrudieren wird der Zusammenhalt zwischen dem Körper und den elastischen Dichtlippen bzw. dem Körper und dem Dicht- oder Versiegelungsmaterial einen größtmöglichen Wert annehmen.

Der Körper des Abstandshalters kann kastenartig ausgebildet sein und aus einem mit Glasfaser oder Mineralpulver gefüllten Polypropylen bestehen.

Um zu verhindern, daß zwischen die Scheiben Feuchtigkeit eintritt, kann weiterhin vorgesehen werden, daß wenigstens die im eingebauten Zustand freie Fläche des Körpers des Abstandshalters mit einer dampfdiffusionshemmenden Schicht versehen ist, welche aus Kunststoff und insbesondere aus PVDC sein kann. Die dampfdiffusionshemmende Schicht kann auch aus einer Metallfolie bestehen, welche Aluminium oder Edelstahl sein kann. Das Aufbringen der dampfdiffusionshemmenden Schicht aus Kunststoff kann durch Tauchen und das Aufbringen der Metallfolie kann durch Applizieren in Linie beim Extrudieren des Körpers erfolgen.

Ein Ausführungsbeispiel der Erfindung wird anhand der Zeichnung erläutert, welche einen Abstandshalter im Querschnitt zeigt.

Der Abstandshalter 10 ist im Querschnitt in Form eines Hohlkastens 12 ausgebildet. An Seitenflächen 14, 16, an welchen im eingebauten Zustand die Scheiben einer Isolierverglasung oder die Wandungen eines Paneels anliegen, sind Dichtlippen 18, 20 aus einem Elastomer vorgesehen. Diese Dichtlippen werden mit dem Kasten 12 koextrudiert. Die Dichtlippen 18 und 20 sind vorzugsweise im oberen Bereich der Seitenflächen 14 und 16 angeodnet. Im gezeigten Beispiel sind vier Dichtlippen angeformt ; die Anzahl der Dichtlippen kann aber auch größer oder kleiner sein.

Im unteren Drittel der Seitenflächen 14 und 16 sind außen an dem Kasten des Abstandshalters 12 Dichtraupen 22, 24 angeordnet, die beispielsweise aus einem Butyl bestehen und mit dem Kasten 12 und den Dichtlippen 18 und 20 koextrudiert werden. Dadurch ergibt sich ein fester Verbund zwischen den Dichtraupen und dem Kastenprofil. Diese Dichtraupen aus einer geeigneten Versiegelungsmasse gewährleisten die Haftung und die Versiegelung der angeordneten Scheiben oder Wandungen. Die Dichtraupen müssen dauerelastisch oder plastisch sein, um ausreichenden Wärmedehnungen Stand zu halten. Es ist bekannt, zwischen Abstandshaltern und Glasscheiben Silikon als Dichtmittel anzuordnen. Dieses weist aber einen unzureichenden Wasserdampfdiffusionswiderstand auf, so daß sich zwischen den Scheiben Wasser kondensieren kann, wodurch die Isolierwirkung und die Durchsichtigkeit der Verglasung beeinträchtigt werden.

Das kastenartige Profil 12 besteht vorzugsweise aus einem mit Glasfaser oder Mineralpulver gefüllten Polypropylen, um eine ausreichende Druckfestigkeit zu erhalten.

An der in der Figur unteren Fläche, die der freien Fläche des Profils 12 entspricht, wenn der Abstandshalter 10 zwischen zwei Scheiben eingebaut ist, ist das Profil 12 mit einer dampfdiffusionshemmenden Schicht 26 versehen. Diese dampfdiffusionshemmende Schicht, die eine ausreichende Wasserdampfdichtigkeit des Abstandshalters gewährleistet, kann aus einem Kunststoff und vorzugsweise aus PVDC bestehen, sie kann aber auch aus einer Metallfolie sein, beispielsweise aus Aluminium oder rostfreiem Edelstahl, welche aufgeklebt wird. Dieses Anbringen der Metallfolie erfolgt vorzugsweise in Linie beim Extrudieren des Abstandshalters. Wenn der Abstandshalter mit PVDC beschichtet wird, so kann dies vorzugsweise durch Eintauchen des Körpers 12 in diesen Kunststoff erfolgen.

Da der Körper 12 des Abstandshalters 10 zusammen mit den Dichtlippen 18, 20 und den Dichtraupen 22, 24 koextrudiert wird und evtl. die Metallfolie 26 in Linie beim Extrudieren aufgebracht wird, ergibt sich eine wirtschaftliche Herstellung des Abstandshalters, welcher ausgezeichnete mechanische Eigenschaften aufweist und eine sehr gute Dichtigkeit einer Isolierverglasung oder eines Paneels erbringt.

## Patentansprüche

1. Abstandshalter für Isolierglas, Paneele, oder dgl., mit einem Körper aus Kunststoff, dadurch gekennzeichnet, daß an jeder Seitenfläche des Körpers (12) Dichtlippen (18, 20) aus einem Elastomeren und ein Dicht- oder Versiegelungsmaterial (22, 24) in Form von Raupen über Koextrusion fest angebracht sind.

2. Abstandshalter nach Anspruch 1, dadurch gekennzeichnet, daß der Körper (12) kastenartig ausgebildet ist und aus einem mit Glasfaser oder Mineralpulver gefüllten Polypropylen besteht.

3. Abstandshalter nach Anspruch 1 oder 2, dadurch gekennzeichnet, daß wenigstens die im eingebauten Zustand freie Fläche des Körpers (12) mit einer wasserdampfdiffusionshemmenden Schicht (26) versehen ist.

4. Abstandshalter nach Anspruch 3, dadurch gekennzeichnet, daß die wasserdampfdiffusionshemmende Schicht aus einem Kunststoff ist.

5. Abstandshalter nach Anspruch 4, dadurch gekennzeichnet, daß der Kunststoff PVDC ist.

6. Abstandshalter nach Anspruch 4, dadurch gekennzeichnet, daß die Schicht (26) eine Metallfolie ist.

7. Abstandshalter nach Anspruch 6, dadurch gekennzeichnet, daß die Metallfolie aus Aluminium oder rostfreiem Edelstahl besteht.

8. Abstandshalter nach Anspruch 6 oder 7, dadurch gekennzeichnet, daß die Metallfolie in Linie beim Extrudieren des Körpers (12) aufgebracht ist.

9. Verfahren zum Herstellen des Abstandshalters nach Anspruch 1, dadurch gekennzeichnet, daß die Dichtlippen (18, 20) und das Dicht-oder Versiegelungsmaterial (22, 24) mit dem Körper (12) koextrudiert werden.

## Claims

1. Spacer for insulation glazing, panels or similar items, with a body of plastics material, characterized in that on each side surface of the body (12) sealing lips (18, 20) of an elastomer and a jointing or sealant material (22, 24) in the form of beads are fixed in position by co-extrusion.

2. Spacer as claim 1, characterized in that the body (12) is of box like section and is made of polypropylene filled with glass fibre or mineral powder.

3. Spacer as claim 1 or 2, characterized in that at least the surface of the body (12) which is exposed in the installed position is provided with a coating (26) inhibiting water vapour diffusion.

4. Spacer as claim 3, characterized in that the coating inhibiting water vapour diffusion is of plastics material.

5. Spacer as claim 4, characterized in that the plastics material is PVDC.

6. Spacer as claim 4, characterized in that the coating (26) is of metal foil.

7. Spacer as claim 6, characterized in that the metal foil is of aluminium or high-grade stainless steel.

8. Spacer as claim 6 or 7, characterized in that the metal foil is applied in line wherever the body (12) is extruded.

9. Method for producing the spacer as claim 1, characterized in that the sealing lips (18, 20) and the jointing or sealant material (22, 24) are coextruded with the body (12).

## Revendications

1. Elément d'espacement pour vitrage isolant, panneaux de lambris, ou analogues, avec un corps de matière plastique, caractérisé en ce que, sur chaque face latérale du corps (12) sont disposés de façon fixe par coextrusion des lèvres d'étanchéité (18, 20) en élastomère et un matériau d'étanchéité ou de scellement (22, 24) sous la forme de chenilles.

2. Elément d'espacement selon la revendication 1, caractérisé en ce que le corps (12) est en forme de boîte et est fait en polypropylène rempli de fibres de verre ou de sable quartzeux.

3. Elément d'espacement selon la revendication 1 ou 2, caractérisé en ce qu'au moins la face libre du corps (12) lorsqu'il est monté est pourvue d'une couche (26) s'opposant à la diffusion de la vapeur d'eau.

4. Elément d'espacement selon la revendication 3, caractérisé en ce que la couche s'opposant à la diffusion de la vapeur d'eau est une couche de matière plastique.

5. Elément d'espacement selon la revendication 4, caractérisé en ce que la matière plastique est le chlorure de polyvinylidène.

6. Elément d'espacement selon la revendication 4, caractérisé en ce que la couche (26) est une feuille de métal.

7. Elément d'espacement selon la revendication 6, caractérisé en ce que la feuille de métal est en aluminium ou en acier fin inoxydable.

8. Elément d'espacement selon la revendication 6 ou 7, caractérisé en ce que la feuille de métal est appliquée en ligne lors de l'extrusion du corps (12).

9. Procédé de fabrication de l'élément d'espacement selon la revendication 1, caractérisé en ce que les lèvres d'étanchéité (18, 20) et le matériau d'étanchéité ou de scellement (22, 24) sont mis en place par coextrusion avec le corps (12).
